# EUROPÄISCHE PATENTSCHRIFT

(11) **EP 1 094 277 B1**
(45) Veröffentlichungstag und Bekanntmachung des Hinweises auf die Patenterteilung: **28.07.2004**
(21) Anmeldenummer: 00122147.2
(22) Anmeldetag: 12.10.2000
(51) Int. Cl.: F24C 15/04

(54) **Backofen mit Backofentür-Glasscheibe**
Oven with glass plate for oven door
Four avec panneau de verre pour porte de four

(30) Priorität: 21.10.1999 DE 19950819
(43) Veröffentlichungstag der Anmeldung: 25.04.2001
(73) Patentinhaber: BSH Bosch und Siemens Hausgeräte GmbH, 81739 München (DE)
(72) Erfinder: Schaller, Clemens, 77876 Kappelrodeck (DE); Erdmann, Klaus, 75045 Walzbachtal (DE)

(56) Entgegenhaltungen:
- DE-B- 1 042 212
- US-A- 5 107 821

## Beschreibung

Die Erfindung betrifft einen Backofen mit Backofentür-Glasscheibe gemäß dem Oberbegriff von Anspruch 1.

Die Erfindung betrifft das Problem des thermischen Wärmeverzugs von Glasscheiben von Backofentüren. Bei Backofentüren mit mehreren Glasscheiben betrifft die Erfindung insbesondere die Backofentür-Innenscheibe. Glasscheiben wölben sich während des Backofenbetriebs temperaturabhängig teilweise sehr stark. Je nach Glasvorspannung und je nach ungleichmäßiger Wärmebelastung der Glasscheibe kann sich das Glas im Heißzustand in einem labilen oder in einem stabilen Zustand befinden. Ein labiler Zustand kann unter Umständen zu starker Geräuschentwicklung führen. Mit "labiler" Zustand wird hiermit ein Zustand gemeint, bei welchem Glaswölbungen von der einen auf die andere Glasscheibenseite umschlagen können und umgekehrt, was häufig mit knallartig starker Geräuschentwicklung verbunden ist.

Auf die Glasscheibe der Backofentür wirkt auf der einen Seite die Temperatur des Backofeninnenraumes, welche zwischen Zimmertemperatur von etwa 10° C bis 30° C bis über 300 °C schwanken kann, und auf der anderen Seite die Temperatur der Backofenaußenseite in der Küche, in welcher der Backofen steht, und welche relativ konstant zwischen etwa 10°C und 30°C beträgt. Die Wärme verteilt sich in der Glasscheibe meistens nicht gleichmäßig und führt insbesondere bei solchen ungleichmäßigen Wärmebelastungen zu hohen Spannungen und Verformungen in der Glasscheibe. Da die Gläser beim Stand der Technik als ebene Scheiben ausgeführt sind, kommt es zu unterschiedlichen Verformungen und unterschiedlichen Wölbungen. Innerhalb der Glasscheibe können eine oder mehrere unterschiedliche Verformungen und unterschiedliche Wölbungen entstehen. Eine Wölbung kann in verschiedenen Bereichen unterschiedliche Krümmungsradien haben.

Bekannte Maßnahmen zur Reduzierung einer nachteiligen Hitzeeinwirkung auf die Glasscheibe der Backofentür bestehen darin, die Glasscheibe mit reflektierenden Beschichtungen zu versehen und/oder die Wärmeverteilung durch Luftführungen im Bereich der Glasscheibe zu verbessern.

Durch die Erfindung soll die Aufgabe gelöst werden, Brüche und Geräusche einer Backofen-Glasscheibe, welche durch starke Temperaturänderungen entstehen, auf einfache und zuverlässige Weise und in einer für alle Arten von Backöfen vorherbestimmbaren Weise sicher zu vermeiden.

Diese Aufgabe wird gemäß der Erfindung dadurch gelöst, daß die Größe und die Richtung der Bombierung auf die temperaturabhängigen Ausdehnungseigenschaften der Glasscheibe so abgestimmt sind, daß die Bombierung über den gesamten Backofen-Heiztemperaturbereich nicht in Gegenrichtung der Bombierung umschlagen kann.

Vorteile der Erfindung: Die Backofentür-Glasscheibe, insbesondere die Innenscheibe einer Backofentür, ist so vorbombiert, daß die Bombierung über den gesamten thermischen Backofen-Heizvorgang beherrschbar ist. Damit sind auch thermische Maßveränderungen der Glasscheibe und der sie tragenden Metallkonstruktion der Backofentür vorherbestimmbar. Ferner wird das Geräuschrisiko minimiert, weil die Bombierung derart gewählt wird, daß die nach der einen Glasscheibenseite gerichtete Bombierung während des Backofen-Heizvorganges nicht auf die andere Glasscheibenseite umschlagen kann. Ferner können durch die Bombierung auch Relativbewegungen zwischen der Glasscheibe und der sie aufnehmenden Rahmenkonstruktion der Backofentür reduziert werden.

Der Erfindung liegen die Gedanken zugrunde, daß die Wärmeverteilung in der Glasscheibe sich nur unwesentlich verbessern läßt, daß die temperaturabhängige Längenausdehnung der Glasscheibe akzeptiert werden muß, daß durch gezielte Vorbombierung in den Heißflächen der Glasscheibe die Richtung für die temperaturabhängige Längenausdehnung vorbestimmt werden kann. Die Bombierung der Glasscheibe läßt sich verfahrenstechnisch bei der Herstellung der Glasscheibe durch gezielte Kühlluftverteilung während des Abkühlprozeßes steuern und erreichen, wobei sich durch diese gezielte Kühlluftverteilung eine entsprechende Glasvorspannung ergibt, durch welche die Glasscheibe im abgekühlten Zustand eine vorbestimmte Wölbung (Bombierung) hat.

Mit Bombierung" ist im Rahmen der Erfindung eine Wölbung der Glasscheibe gemeint, welche die Glasscheibe dann hat, wenn sie auf beiden Scheibenseiten gleicher Umgebungstemperatur ausgesetzt ist. Somit ist die Glasscheibe gemäß der Erfindung vorbombiert.

Die Erfindung wird im folgenden mit Bezug auf die Zeichnungen anhand von bevorzugten Ausführungsformen als Beispiele beschrieben. In den Zeichnungen zeigen
- Fig. 1: schematisch einen vertikalen Querschnitt durch einen Backofen mit einer konvex in den Backofeninnenraum gewölbten Türglasscheibe,
- Fig. 2: schematisch einen Vertikalschnitt eines Backofens mit einer konvex aus dem Backofeninnenraum herausgewölbten Türglasscheibe, d. h. sie ist auf ihrer dem Backofeninnenraum zugewandten Seite konkav gewölbt,
- Fig. 3: eine Seitenansicht der Türglasscheibe von Fig. 1 in Form einer Einfachscheibe (einschichtige Glasscheibe),
- Fig. 4: eine Seitenansicht der Türglasscheibe von Fig. 2 in Form einer Einfachscheibe (einschichtige Glasscheibe),
- Fig. 5: eine Seitenansicht der Türglasscheibe von Fig. 1 in Form einer Verbundglasscheibe (2-oder mehrschichtige Glasscheibe);
- Fig. 6: eine Seitenansicht der Türglasscheibe von Fig. 2 in Form einer Verbundglasscheibe (2-oder mehrschichtige Glasscheibe).

In den Figuren 3-6 sind die Türglasscheiben unproportional und mit einer wesentlich größeren Bombierung (Wölbung) als in Wirklichkeit dargestellt, um die Erfindung deutlicher zu machen. Bei allen Ausführungsformen ist das Glas vorzugsweise ein sogenanntes Hartglas.

Der hier verwendete Ausdruck Backofen" betrifft nicht nur Öfen zum Backen, sondern jegliche Art von heizbaren Geräteräumen mit einer Geräteraumtür, die mit einer Glasscheibe als Sichtfenster zur Beobachtung des Garprozeßes von Nahrungsmitteln in dem Geräteraum versehen ist, z.B. auch Grillgeräte oder kombinierte Back- und Grillgeräte. Der Geräteraum wird deshalb im folgenden als Backofen-Innenraum 4 bezeichnet.

Die Backöfen 2 der Fig. 1 und 2 haben einen elektrisch oder mit Gas beheizbaren Innenraum 4 (Backraum), welcher auf der Vorderseite durch eine Backofentür 6 verschließbar ist. Die Backofentür 6 ist um ein horizontales Scharnier 8 auf und zu schwenkbar.

Die Backofentür 6 von Fig. 1 enthält ein Sichtfenster 14 mit einer Glasscheibe 10, welche in den Innenraum 4 hineingewölbt ist. Die Glasscheibe 10 hat somit eine sich konvex in den Innenraum 4 hineinerstreckende Bombierung, im folgenden "konvexe Bombierung" genannt.

Die Backofentür 6 von Fig. 2 hat ein Sichtfenster 14 mit einer aus dem Innenraum 4 nach außen konvex gewölbten Glasscheibe 12. Diese Glasscheibe 12 hat somit eine konvex aus dem Innenraum 4 nach außen gewölbte Bombierung, wobei sie auf ihrer dem Innenraum 4 zugewandten Seite konkav ist, im folgenden "konkave Bombierung" genannt.

Im folgenden werden verschiedene Ausführungsformen der Glasscheibe 10 von Fig. 1 und der Glasscheibe 12 von Fig. 2 miteinander verglichen.

Fig. 3 zeigt in Seitenansicht eine Glasscheibe 10 von Fig. 1 in Form einer Einfachglasscheibe, das heißt einer einschichtigen Glasscheibe, welche vorbombiert ist, so daß sie bei gleicher Temperatur auf beiden Glasscheibenseiten in den Innenraum 4 hinein, das heißt konvex, gewölbt ist. Mit zunehmender Temperatur im Innenraum 4 und ungefähr gleichbleibender Temperatur auf der Backofenaußenseite wird die Wölbung größer, das heißt der Wölbungsradius wird kleiner. Dies hat den Vorteil, daß die Bombierung (Wölbung) bei keinem in der Praxis auftretenden Temperatur-Differenzwert zwischen Innenraum 4 und Backofenaußenraum auf die andere Seite umschlagen kann. Das heißt die Bombierung kann nicht konkav werden.

Fig. 4 zeigt die Glasscheibe 12 von Fig. 2 in Form einer "Einfachglasscheibe", d. h. einer einschichtigen Glasscheibe, welche vorbombiert ist, so daß sie eine im Innenraum 4 konkave Wölbung bzw. Bombierung hat, wenn auf beiden Glasscheibenseiten ungefähr gleiche Temperatur herrscht. Dies hat bei zunehmender Temperatur im Innenraum 4 und ungefähr gleich bleibender Temperatur auf der Backofenaußenseite den Nachteil, daß die Bombierung auf die andere Seite mit einem lauten Knall durchschlagen kann oder daß zur Vermeidung eines solchen Durchschlagens oder Umkippens die Bombierung sehr groß sein muß.

Fig. 5 zeigt die Glasscheibe 10 von Fig. 1 in Form einer mindestens aus zwei Glasschichten 10-1 und 10-2 bestehenden Verbundglasscheibe, welche vorbombiert ist, so daß sie in den Innenraum 4 hinein konvex gewölbt ist, wenn auf beiden Glasscheibenseiten ungefähr gleiche Temperatur herrscht.

Erste Ausführungsform von Fig. 5, bei welcher alle Glasschichten 10-1 und 10-2 den gleichen Wärmeausdehnungskoeffizienten haben, d. h. sich temperaturabhängig in gleicher Weise ausdehnen oder zusammenziehen. Die Glasscheibe 10 wölbt sich um so mehr in den Innenraum 4 hinein, je höher die Heiztemperatur darin wird, während die Backofenaußentemperatur ungefähr konstant bleibt. Dies hat den Vorteil, daß die Bombierung nicht auf die andere Seite umschlagen kann, d.h. nicht von dem Innenraum zum Backofenaußenraum hin.

Zweite Ausführungsform von Fig. 5, bei welcher die Glasschicht 10-1, welche dem Backofen-Innenraum 4 zugewandt ist, einen größeren Wärmeausdehnungskoeffizienten hat als die auf der dazu abgewandten Backofenaußenseite angeordnete Glasschicht 10-2, so daß die innere Glasschicht 10-1 pro Grad Temperaturänderung wesentlich stärker expandiert oder kontraktiert als die äußere Glasschicht 10-2. Dies hat wieder den Vorteil, daß die Bombierung nicht auf die andere Seite umschlagen kann. Ferner wird dadurch die Glasbruchgefahr reduziert, weil die den größeren Wärmeausdehnungskoeffizienten aufweisende innere Glasschicht 10-1 auf der konvexen und damit in der Fläche größeren Seite der Verbundglasscheibe 10 angeordnet ist.

Dritte Ausführungsform von Fig. 5, bei welcher die auf der Backofenaußenseite angeordnete Glasschicht 10-2 einen größeren Wärmeausdehnungskoeffizienten hat als die auf der Backofeninnenseite angeordnete Glasschicht 10-1. Hier besteht bei einem Temperaturanstieg die Gefahr, daß die Bombierung von der Backofeninnenseite auf die Backofenaußenseite umschlägt und die Glasschichten brechen, sofern der unterschiedliche Wärmeausdehnungskoeffizient hierfür groß genug ist mit Bezug darauf, daß die Temperatur im Backofen-Innenraum 4 von etwa 20° C auf 300° C und höher ansteigen kann, während sie auf der Backofenaußenseite bei ungefähr 20° C bleibt.

Fig. 6 zeigt die Glasscheibe 12 von Fig. 2 in Form einer mindestens aus zwei Glasschichten 12-1 und 12-2 bestehenden Verbundglasscheibe, welche vorbombiert ist, so daß sie aus dem Innenraum 4 hinaus konvex gewölbt ist, wenn auf beiden Glasscheibenseiten ungefähr gleiche Temperatur herrscht. Dies bedeutet, daß die Verbundglasscheibe 12 auf ihrer dem Inneraum 4 zugewandten Seite konkav bombiert ist.

Erste Ausführungsform von Fig. 6, bei welcher beide Glasschichten 12-1 und 12-2 den gleichen Wärmeausdehnungskoeffizienten haben. In diesem Falle wird sich bei einer Erwärmung des Innenraumes 4 von Zimmertemperatur von etwa 20° C auf Backtemperatur oder Grilltemperatur von bis zu oder über 300° C, während auf der Backofenaußenseite die Zimmertemperatur bei etwa 20° C bleibt, die innere Glasschicht 12-1 wesentlich stärker ausdehnen als die äußere Glasschicht 12-2. Hierbei besteht die Gefahr, daß die Bombierung von der Aussenseite auf die Innenseite umschlägt, was einen starken Knall erzeugen kann, und die Gefahr, daß die Verbundglasscheibe bricht. Durch die temperaturabhängig starken Expansionen und Kontraktionen entstehen auch starke Relativbewegungen zwischen der Verbundglasscheibe und den sie haltenden Teilen der Backofentür 6.

Zweite Ausführungsform von Fig. 6, bei welcher die dem Innenraum 4 zugewandte innere Glasschicht 12-1 einen größeren Wärmeausdehnungskoeffizienten hat als die auf der Backofenaußenseite angeordnete Glasschicht 12-2. Hierbei wird sich ein Umschlagen der Wölbung oder Bombierung von der Backofenaußenseite in Richtung zum Innenraum 4 hin nicht vermeiden lassen bei einem Temperaturanstieg im Innenraum 4 von Zimmertemperatur auf Backtemperatur oder Grilltemperatur, während die Temperatur auf der Backofenaußenseite im wesentlichen konstant bleibt.

Dritte Ausführungsform von Fig. 6, bei welcher die auf der Backofenaußenseite liegende Glasschicht 12-2 einen größeren Wärmeausdehnungskoeffizienten hat als die dem Innenraum 4 zugewandte innere Glasschicht 12-1. Hier würde die Wölbung oder Bombierung auf der gleichen Seite bleiben, wenn auf beiden Glasscheibenseiten eine gleichmäßige Temperaturveränderung stattfinden würde. Da jedoch im Innenraum 4 die Temperatur auf Backtempertur oder Grilltemperatur von bis über 300° C ansteigen kann, während sie auf der Außenseite im wesentlichen bei 20° C bleibt, findet ein solches Umschlagen der Bombierung von der einen Seite auf die andere Seite nur dann statt, wenn die unterschiedlichen Wärmeausdehnungskoeffizienten stärker zur Wirkung kommen als die Temperaturunterschiede zwischen Innenseite und Außenseite.

Die Glasscheibe 10 oder 12 kann nicht nur mit einer Bombierung, sondern auch mit mehreren Bombierungen versehen sein, d.h. mit einer oder mehreren Wölbungen je in gleicher oder in unterschiedlichen Richtungen. Diese eine oder mehrere Wölbungen bzw. Bombierungen können gleichmäßigen Krümmungsradius oder einen über die Bombierung hinweg sich ändernden Krümmungsradius haben. In Bereichen mit geringerer Temperaturänderung während des Betriebes des Backofens wird normalerweise eine kleinere Vorbombierung zweckmäßiger sein als in anderen Bereichen, in welchen größere Temperaturänderungen beim Backen oder Grillen auftreten.

## Patentansprüche

1. Backofen mit Backofentür-Glasscheibe, wobei diese vorbombiert ist, **gekennzeichnet dadurch, daß** die Größe und die Richtung der Bombierung auf die temperaturabhängigen Ausdehnungseigenschaften der Glasscheibe (10; 12) so abgestimmt sind, daß die Bombierung über den gesamten Backofen-Heiztemperaturbereich nicht auf in Gegenrichtung der Bombierung umschlagen kann.

2. Backofen mit Backofen-Glasscheibe nach Anspruch 1, **dadurch gekennzeichnet, daß** die konvexe Seite der Bombierung auf der Backofeninnenseite (4) und die konkave Seite der Bombierung auf der Backofenaußenseite ist.

3. Backofen mit Backofentür-Glasscheibe nach Anspruch 1 oder 2, **dadurch gekennzeichnet, daß** sie eine einschichtige Scheibe ist.

4. Backofen mit Backofentür-Glasscheibe nach Anspruch 1 oder 2, **dadurch gekennzeichnet, daß** sie eine Verbundglasscheibe ist.

5. Backofen mit Backofentür-Glasscheibe nach Anspruch 4, **dadurch gekennzeichnet, daß** die dem Backofeninnenraum (4) näher gelegene Scheibenschicht (10-1;12-1) einen größeren Wärmeausdehnungskoeffizienten hat als die entfernter gelegene Scheibenschicht (10-2; 12-2).

6. Backofen mit Backofentür-Glasscheibe nach einem der vorhergehenden Ansprüche, **dadurch gekennzeichnet, daß** ihr Glas Hartglas ist.

## Claims

1. Baking oven with baking oven door glass pane, wherein this is pre-bowed, **characterised in that** the size and direction of the bowing is so matched to the temperature-dependent expansion characteristics of the glass pane (10; 12) that the bowing over the entire baking oven heating temperature range cannot change over to the opposite direction of the bowing.

2. Baking oven with baking oven glass pane according to claim 1, **characterised in that** the convex side of the bowing is on the baking oven inner side (4) and the concave side of the bowing is on the baking oven outer side.

3. Baking oven with baking oven door glass pane according to claim 1 or 2, **characterised in that** it is a single layer pane.

4. Baking oven with baking oven door glass pane according to claim 1 or 2, **characterised in that** it is a laminated glass pane.

5. Baking oven with baking oven door glass pane according to claim 4, **characterised in that** the pane lamination (10-1; 12-1) disposed closer to the baking oven interior space (4) has a greater coefficient of thermal expansion than the pane lamination (10-2; 12-2) disposed further away.

6. Baking oven with baking oven door glass pane according to one of the preceding claims, **characterised in that** its glass is hard glass.

## Revendications

1. Four avec panneau de verre pour porte de four, ledit panneau de verre étant prébombé, **caractérisé en ce que** la taille et le sens du bombement sont adaptés aux caractéristiques de dilatation du panneau de verre (10; 12) dépendantes de la température de manière telle que, sur toute la plage de températures de chauffage du four, le bombement ne peut pas se retourner pour prendre le sens inverse du bombement.

2. Four avec panneau de verre pour porte de four selon la revendication 1, **caractérisé en ce que** la face convexe du bombement se trouve du côté intérieur (4) du four et **en ce que** la face concave du bombement se trouve du côté extérieur du four.

3. Four avec panneau de verre pour porte de four selon la revendication 1 ou 2, **caractérisé en ce que** ledit panneau de verre est un panneau monocouche.

4. Four avec panneau de verre pour porte de four selon la revendication 1 ou 2, **caractérisé en ce que** ledit panneau de verre est un panneau multicouches.

5. Four avec panneau de verre pour porte de four selon la revendication 4, **caractérisé en ce que** la couche (10-1; 12-1) du panneau plus rapprochée de l'espace intérieur (4) du four a un coefficient de dilatation thermique plus élevé que la couche (10-2; 12-2) du panneau plus éloignée.

6. Four avec panneau de verre pour porte de four selon l'une des revendications précédentes, **caractérisé en ce que** le verre dudit panneau est un verre trempé.
